# EUROPÄISCHE PATENTSCHRIFT

(11) **EP 2 146 022 B1**
(45) Veröffentlichungstag und Bekanntmachung des Hinweises auf die Patenterteilung: **02.07.2014**
(21) Anmeldenummer: 09007598.7
(22) Anmeldetag: 09.06.2009
(51) Int. Cl.: E04F 10/06

(54) **Kastenmarkise**
Box awning
Marquise à caisson

(30) Priorität: 18.07.2008 DE 102008033753
(43) Veröffentlichungstag der Anmeldung: 20.01.2010
(73) Patentinhaber: Stobag, 5630 Muri (CH)
(72) Erfinder: Gremaud, Gianni, 6005 Luzern (CH)
(74) Vertreter: Lasch, Hartmut

(56) Entgegenhaltungen:
- EP-A2- 1 122 376
- DE-B1- 1 955 577
- US-B1- 7 344 182

## Beschreibung

Die Erfindung betrifft eine Kastenmarkise mit einer Tuchwelle, auf die ein Markisentuch aufwickelbar ist, einer Spannvorrichtung zum Aufspannen des Markisentuchs, einem die Tuchwelle aufnehmenden gehäuseförmigen Kasten und einer Halterung, mit der die Kastenmarkise an einer Tragkonstruktion anbringbar ist.

Eine Markise üblichen Aufbaus besitzt eine Tuchwelle, die drehbar gelagert und über eine Halterung an einer Gebäudewand oder einer Gebäudedecke angebracht ist. Auf die Tuchwelle ist ein Markisentuch aufgewickelt, das an seinem vorderen Ende mit einer Ausfallstange verbunden ist, die mittels einer Spannvorrichtung beispielsweise in Form von federbelasteten Gelenkarmen oder ausfahrbaren Telekopfarmen ausgefahren werden kann, wobei das Markisentuch von der Tuchwelle abgewickelt und aufgespannt wird.

Eine Kastenmarkise zeichnet sich zusätzlich dadurch aus, dass die Tuchwelle in einem gehäuseartigen Kasten aufgenommen ist, der die Tuchwelle und zumindest den aufgewickelten Abschnitt des Markisentuchs vor äußeren Einflüssen, beispielsweise Schmutzpartikeln und Feuchtigkeit, schützen soll. Der Kasten ist an seinem vorderen, der Ausfallstange zugewandten Ende offen, wobei die Ausfallstange im eingezogenen Zustand der Markise auch gleichzeitig als Abdeckung für den Kasten dienen kann.

Der Kasten einer Kastenmarkise ist üblicherweise aus einem Stranggussprofil hergestellt, das im Ausgangszustand eine maximale Länge von ca. 6m besitzt. Da die Kastenmarkise in ihren Abmessungen genau an den Einbauort angepasst werden muss, wird das Stranggussprofil zur Herstellung des Kastens millimetergenau auf die vom Kunden gewünschte Markisenlänge abgeschnitten, wobei Reststücke verbleiben, die nicht weiterverwendet werden können und entsorgt werden müssen. Dieses Vorgehen ist sehr kostenintensiv.

Die im ausgefahrenen Zustand des Markisentuchs auftretenden Belastungen müssen an dem hinteren, der Tuchwelle zugewandten Ende der Gelenkarme oder Teleskoparme aufgenommen und abgeleitet werden. Zu diesem Zweck ist es bekannt, das hintere Ende des Gelenkarms oder Teleskoparms an einem stabilen Profilstück zu lagern, das an die Innenform des Kastens angepasst und an diesem angebracht ist. Die genannten Belastungen und insbesondere Biegemomente werden von dem Gelenkarm oder Teleskoparm über das innere Profilstück und den Kasten an eine Halterung in Form eines den Kasten umgreifenden Klauenprofils übertragen, das an der Wand oder Decke befestigt ist. Alle genannten Bauteile müssen konstruktiv auf die maximal aufzunehmende Belastung ausgelegt sein. Dies führt insbesondere beim Kasten zu einem Profil mit relativ großer Wandstärke, wodurch der Kasten nicht nur teuer, sondern auch relativ schwer und unhandlich ist.

Der Erfindung liegt die Aufgabe zugrunde, eine Kastenmarkise der genannten Art zu schaffen, bei der die auftretenden Belastungen sicher aufgenommen sind und der Kasten sich in wirtschaftlicher Weise herstellen lässt.

Diese Aufgabe wird durch eine Kastenmarkise mit den Merkmalen des Anspruchs 1 gelöst. Dabei ist vorgesehen, dass der Kasten aus zumindest drei Kastensegmenten zusammengesetzt ist, die in Reihe angeordnet und an ihren einander zugewandten Enden jeweils mittels eines Haltebügels miteinander verbunden sind. Dabei ist der Gelenkarm oder Teleskoparm mit seinem dem Kasten zugewandten inneren Ende an dem Haltebügel angebracht, der Teil der Halterung ist und zusätzlich auch der Anbringung des Kastens an der Tragkonstruktion dient.

Erfindungsgemäß wird von der Grundüberlegung ausgegangen, den Kasten nicht aus einem durchgehenden Stranggussprofil aufzubauen, sondern mehrere Kastensegmente zu verwenden, die vorzugsweise ebenfalls aus einem Stranggussprofil gebildet sind. Die Kastensegmente werden in linearer Reihe angeordnet und aneinander befestigt, indem an den einander zugewandten Enden benachbarter Kastensegmente jeweils ein Haltebügel montiert wird. Durch die Unterteilung des Kastens in mehrere Kastensegmente ist der wesentliche Vorteil gegeben, dass der Kasten durch Verwendung einer geeigneten Anzahl von vorgefertigten Kastensegmenten und zumindest einem und vorzugsweise zwei endseitigen Ausgleichs-Kastensegmenten auf jede gewünschte Länge zusammengesetzt werden kann, ohne dass ein übermäßiger Abfall des Stranggussprofils entsteht.

Die Haltebügel, die benachbarte Kastensegmente miteinander verbinden, sind gleichzeitig Teil der Halterung der Kastenmarkise und dienen somit dazu, den Kasten an der Gebäudewand oder -decke anzubringen, ohne dass es einer Montage einer zusätzlichen Kastenhalterung bedarf. Zu diesem Zweck ist die Spannvorrichtung, d.h. der Gelenkarm oder Teleskoparm mit seinem inneren Ende, das im ausgefahrenen Zustand des Markisentuchs dem Kasten zugewandt ist, an dem Haltebügel angebracht. Somit werden die auf das Markisentuch und den Gelenkarm bzw. Teleskoparm einwirkenden Kräfte und Momente über den Haltebügel, der vorzugsweise von einem stählernen Profilteil gebildet ist, direkt in die Gebäudewand oder -decke eingeleitet, ohne dass der Kasten zur Lastabtragung mit herangezogen wird. Auf diese Weise ist es möglich, den Kasten aus einem Profil geringer Wandstärke zu bilden.

In bevorzugter Ausgestaltung der Erfindung ist vorgesehen, dass die Kastensegmente an ihren einander zugewandten Enden jeweils ein Bügelteil aufweisen und dass benachbarte Bügelteile zur Bildung des Haltebügels miteinander verbunden sind. Auf diese Weise ist der Haltebügel aus zwei nebeneinander liegenden Bügelteilen aufgebaut, die miteinander verschraubt, verrastet, verklebt oder in sonstiger Weise fest verbunden werden. Jedes Bügelteil wird zunächst mit dem zugeordneten Kastensegment an dessen Ende verbunden und insbesondere verschraubt. Anschließend werden die Bügelteile aneinander gelegt und zur Bildung des Haltebügels miteinander verbunden.

In einer möglichen Ausgestaltung der Erfindung ist vorgesehen, dass der Kasten aus zwei gleichartigen, vorzugsweise spiegelsymmetrisch ausgebildeten endseitigen Kastensegmenten und zumindest einem mittleren Kastensegment aufgebaut ist. Für das mittlere Kastensegment kann ein vorgefertigtes Kastensegment-Modul verwendet werden, das ein Stranggussprofil vorbestimmter Länge aufweist, an dessen Enden jeweils ein Bügelteil angebracht ist. Je nach der gewünschten Länge der Kastenmarkise werden mehrere entsprechend vorgefertigte Kastensegment-Module in Reihe aneinander gelegt und an ihren Haltebügel miteinander verbunden. Die endgültige Länge der Kastenmarkise wird durch die beiden endseitigen Kastensegmente erreicht, die millimetergenau zugeschnitten, an ihrem einen Ende mit einem Bügelteil versehen und mit diesem an das jeweils endseitige Bügelteil der mittleren Kastensegmente angeschlossen werden. Durch die Verwendung der gleichartigen, vorgefertigten Kastensegment-Module für die mittleren Kastensegmente der Kastenmarkise lässt sich der Kasten in wirtschaftlicher Weise herstellen, da die Kastensegment-Module in großer Stückzahl vorgefertigt werden können.

Zur Anbringung einer Kastenmarkise an einer Gebäudewand oder -decke ist eine Halterung vorgesehen, die eine an der Gebäudewand oder -decke anbringbare Konsole beispielsweise in Form einer mit einem Halteprofil versehenen Konsolenplatte aufweist. Die Halterung der Kastenmarkise weist ein Hakenteil auf, das das Halteprofil der Konsolenplatte hintergreift. Erfindungsgemäß kann vorgesehen sein, dass ein entsprechendes Hakenteil an dem Haltebügel ausgebildet ist. Um dem Eingriff zwischen dem Haltebügel und der Konsolenplatte eine hohe räumliche Stabilität zu verleihen, ist erfindungsgemäß vorzugsweise vorgesehen, dass der Haltebügel zwei in Längsrichtung des Kasten voneinander beabstandete Hakenteile aufweist, so dass jeder Haltebügel das Halteprofil der Konsolenplatte an zwei versetzt nebeneinander angeordneten Bereichen hintergreift. Eine besonders einfache Ausgestaltung der beiden Hakenteile an dem Haltebügel lässt sich erfindungsgemäß erzielen, wenn jedes Bügelteil mit einem entsprechenden Hakenteil versehen ist. Da jeweils zwei Bügelteile zur Bildung des Haltebügels miteinander verbunden werden, besitzt der Haltebügel auf diese Weise nach dem Zusammenfügen der beiden Bügelteile die beiden Hakenteile.

Weitere Einzelheiten und Merkmale der Erfindung sind aus der folgenden Beschreibung von Ausführungsbeispielen unter Bezugnahme auf die Zeichnung ersichtlich. Es zeigen:
- Fig. 1: eine erfindungsgemäße Kastenmarkise in perspek- tivischer Ansicht, wobei einige Bauteile aus Gründen der Übersichtlichkeit weggelassen sind,
- Fig. 2: die Kastenmarkise gemäß Figur 1 in auseinander- gebautem Zustand,
- Fig. 3: den grundsätzlichen Aufbau einer Kastenmarkise aus drei Kastensegmenten,
- Fig. 4: den grundsätzlichen Aufbau einer Kastenmarkise mit vier Kastensegmenten und
- Fig. 5: den grundsätzlichen Aufbau einer Kastenmarkise mit fünf Kastensegmenten.

Eine in den Figuren 1 und 2 dargestellte Kastenmarkise 10 besitzt einen gehäuseartigen Kasten 11, der auf seiner Rückseite über zwei in Längsrichtung des Kastens 11 voneinander beabstandeten Halterungen 13 an einer nicht dargestellten Gebäudewand oder -decke anbringbar ist. In dem Kasten 11 ist eine nicht dargestellte Tuchwelle drehbar aufgenommen, auf der ein ebenfalls nicht dargestellte Markisentuch aufgewickelt ist, das in bekannter Weise an seinem vorderen Ende eine nicht dargestellte Ausfallstange trägt.

Wie insbesondere aus Figur 2 deutlich wird, ist der Kasten 11 aus drei Kastensegmenten 20, 21 und 24 aufgebaut. Jedes Kastensegment besteht aus einem Abschnitt eines Stranggussprofils, wobei die Kastensegmente 20, 21 und 24 in einer gradlinigen Reihe angeordnet und miteinander verbunden sind. Das mittlere Kastensegment 21 ist an seinen axialen Enden jeweils mit einem Bügelteil 14 verbunden, das von einem flachen Stahlprofil gebildet ist und im dargestellten Ausführungsbeispiel ebenso wie das Stranggussprofil der Kastensegmente einen U-förmigen Querschnitt besitzt. Jedes Bügelteil 14 trägt an seinem hinteren Ende ein Hakenteil 18.

Die beiden endseitigen Kastensegmente 20 und 24 sind ebenfalls aus einem Abschnitt des gleichen Stranggussprofils wie das mittlere Kastenprofil 21 gebildet und tragen an ihrem stirnseitigen Ende, das dem mittleren Kastensegment 21 zugewandt ist, ebenfalls ein Bügelteil 14 mit einem angebrachten Hakenteil 18. An ihrem dem mittleren Kastensegment 21 abgewandten äußeren stirnseitigen Ende ist auf jedem endseitigen Kastensegment 20 bzw. 24 eine Schutzabdeckung 17 angebracht.

Zum Zusammenbau des Kastens 11 wird das endseitige Kastensegment 20 mit seinem Bügelteil 14 mit dem zugeordneten Bügelteil 14 des mittleren Kastensegments 21 in Anlage gebracht, wie es in Figur 2 durch den Pfeil P₁ angedeutet ist. Die beiden Bügelteile 14 werden fest miteinander verbunden und insbesondere verschraubt, und bilden zusammen einen Haltebügel 12, der auf der Rückseite des Kastens 11 die beiden Hakenteile 18 besitzt.

Das andere endseitige Kastensegment 24 wird in gleichartiger Weise am anderen Ende des mittleren Kastensegmentes 21 an das dortige Bügelteil 14 angeschlossen (s. Pfeil P₂ in Fig. 2), so dass auch dort ein Haltebügel 12 mit zwei Hakenteilen 18 gebildet ist.

Die Halterung 13 umfasst eine an der Gebäudewand oder -decke anbringbare Konsolenplatte 19, die ein leistenförmiges Halteprofil 26 aufweist, das von den Hakenteilen 18 jedes Haltebügels 12 hintergriffen werden kann. Nach Eingriff der beiden Hakenteile 18 des Haltebügels 12 mit dem Halteprofil 26 der Konsolenplatte 19 ist eine Vorpositionierung des Kastens 11 gegeben, wobei der Kasten 11 zur Endpositionierung durch Verschieben längs des Halteprofils 26 in gewünschter Weise ausgerichtet und anschließend in nicht näher dargestellter Weise fixiert werden kann.

Um das Markisentuch von der Tuchwelle abzuziehen und aufzuspannen besitzt eine Markise üblicherweise zwei oder mehrere Feder-Gelenkarme 15 oder Teleskoparme, die eine Spannvorrichtung 25 bilden. Im dargestellten Ausführungsbeispiel sind zwei Feder-Gelenkarme 15 in ihrem zusammengelegten Zustand dargestellt, der dem eingezogenen Zustand des Markisentuchs entspricht. Jeder Gelenkarm 15 ist an seinem vorderen Ende an der nicht dargestellten Ausfallstange und am hinteren Ende über einen Lagerblock 16 direkt an dem Haltebügel 12 angebracht (s. Pfeile P₃ in Fig. 2), so dass die vom Markisentuch auf den Gelenkarm 15 ausgeübten Kräfte und Momente über den Lagerblock 16 und den Haltebügel 12 direkt in die Konsolenplatte 19 und somit die Gebäudewand oder -decke eingeleitet werden, ohne dass in dem Kasten 11 spezielle Durchbrechungen ausgebildet werden müssen. Darüber hinaus sind Verformungen des Kastens infolge dieser Lasten ebenfalls vermieden.

Figur 3 zeigt wie auch die Figuren 1 und 2 einen Kasten, der in genannter Weise aus einem einzelnen mittleren Kastensegment 21 und zwei endseitigen Kastensegmenten 20 und 24 zusammengesetzt ist, so dass der Kasten 11 insgesamt dreiteilig aufgebaut ist. Für eine längere Markise kann ein vierteiliger Aufbau vorgesehen sein, wie er in Figur 4 gezeigt ist. Der dort gezeigte Kasten 11 umfasst zwei gleichartige mittlere Kastensegmente 21 und 22, die zwischen den beiden endseitigen Kastensegmenten 20 und 24 angeordnet sind. Ein derartiger vierteiliger Kasten 11 besitzt drei Haltebügel 12, die in genannter Weise jeweils aus zwei Bügelteilen 14 zusammengesetzt sind.

Für noch längere Markisen kann auch ein fünfteiliger Aufbau gemäß Figur 5 vorgesehen sein, bei der sich der Kasten 11 aus drei gleichartigen mittleren Kastensegmenten 21, 22 und 23 sowie den beiden endseitigen Kastensegmenten 20 und 24 zusammensetzt. Ein derartiger Kasten 11 besitzt vier Haltebügel 12 aus jeweils zwei Bügelteilen 14.

Für die Ausbildung noch längerer Kastenmarkisen kann die Anzahl der mittleren Kastensegmente beliebig erhöht werden. Grundsätzlich ist der Kasten aus n mittleren Kastensegmenten und zwei endseitigen Kastensegmenten aufgebaut und besitzt n+1 Haltebügel 12, die jeweils aus zwei Bügelteilen 14 bestehen.

## Patentansprüche

1. Kastenmarkise mit einer Tuchwelle, auf der ein Markisentuch aufwickelbar ist, einer Spannvorrichtung (25) zum Aufspannen des Markisentuchs, die zumindest einen Gelenkarm (15) oder einen Teleskoparm umfasst, einem die Tuchwelle aufnehmenden gehäuseförmigen Kasten (11) und einer Halterung (13), mit der die Kastenmarkise (10) an einer Tragkonstruktion anbringbar ist, **dadurch gekennzeichnet, dass** der Kasten (11) aus zumindest drei Kastensegmenten (20, 21, 22, 23, 24) zusammengesetzt ist, die in Reihe angeordnet und an ihren einander zugewandten Enden jeweils mittels eines Haltebügels (12) miteinander verbunden sind und dass der Gelenkarm (15) oder Teleskoparm mit seinem dem Kasten (11) zugewandten Ende an dem Haltebügel (12) angebracht ist, der Teil der Halterung (13) ist.

2. Kastenmarkise nach Anspruch 1, **dadurch gekennzeichnet, dass** die Kastensegmente (20, 21, 22, 23, 24) an ihren einander zugewandten Enden jeweils ein Bügelteil (14) aufweisen und dass benachbarte Bügelteile (14) zur Bildung des Haltebügels (12) miteinander verbunden sind.

3. Kastenmarkise nach Anspruch 1 oder 2, **dadurch gekennzeichnet, dass** der Kasten (11) aus zwei gleichartigen endseitigen Kastensegmenten (20, 24) und zumindest einem mittleren Kastensegment (21, 22, 23) aufgebaut ist.

4. Kastenmarkise nach Anspruch 3, **dadurch gekennzeichnet, dass** mehrere mittlere Kastensegmente (21, 22, 23) vorgesehen sind.

5. Kastenmarkise nach Anspruch 4, **dadurch gekennzeichnet, dass** die mittleren Kastensegmente (21, 22, 23) gleichartig ausgebildet sind.

6. Kastenmarkise nach einem der Ansprüche 1 bis 5, **dadurch gekennzeichnet, dass** der Haltebügel (12) zumindest ein Hakenteil (18) aufweist, das mit einem Halteprofil (26) einer an der Tragkonstruktion anbringbaren Konsolenplatte (19) in Eingriff bringbar ist.

7. Kastenmarkise nach Anspruch 6, **dadurch gekennzeichnet, dass** der Haltebügel (12) zwei in Längsrichtung des Kastens (11) voneinander beabstandete Hakenteile (18) aufweist.

8. Kastenmarkise nach Anspruch 6 oder 7, **dadurch gekennzeichnet, dass** jedes Bügelteil (14) ein Hakenteil (18) aufweist.

## Claims

1. Box awning having an awning-fabric shaft, on which an awning fabric can be wound up, having a tensioning apparatus (25), which is intended for opening out the awning fabric and comprises at least one articulated arm (15) or one telescopic arm, having a housing-like box (11), which accommodates the awning-fabric shaft, and having a holder (13), by means of which the box awning (10) can be fitted on a load-bearing structure, **characterized in that** the box (11) is made up of at least three box segments (20, 21, 22, 23, 24) which are arranged in a row and are connected to one another at their facing ends in each case by means of a retaining bracket (12), and **in that** the articulated arm (15) or telescopic arm has its end which is directed towards the box (11) fitted on the retaining bracket (12), which is part of the holder (13).

2. Box awning according to Claim 1, **characterized in that** the box segments (20, 21, 22, 23, 24) have a bracket part (14) at each of their facing ends, and **in that** adjacent bracket parts (14) are connected to one another to form the retaining bracket (12).

3. Box awning according to Claim 1 or 2, **characterized in that** the box (11) is constructed from two identical end-side box segments (20, 24) and at least one central box segment (21, 22, 23).

4. Box awning according to Claim 3, **characterized in that** a plurality of central box segments (21, 22, 23) are provided.

5. Box awning according to Claim 4, **characterized in that** the central box segments (21, 22, 23) are of identical design.

6. Box awning according to one of Claims 1 to 5, **characterized in that** the retaining bracket (12) has at least one hook part (18) which can be brought into engagement with a retaining profile (26) of a console plate (19) which can be fitted on the load-bearing structure.

7. Box awning according to Claim 6, **characterized in that** the retaining bracket (12) has two hook parts (18) spaced apart from one another in the longitudinal direction of the box (11).

8. Box awning according to Claim 6 or 7, **characterized in that** each bracket part (14) has a hook part (18).

## Revendications

1. Marquise à caisson dotée d'un arbre à toile sur lequel une toile de marquise peut être enroulée, d'un dispositif de serrage (25) permettant de tendre la toile de marquise, comprenant au moins un bras articulé (15) ou un bras télescopique, d'un caisson (11) en forme de carter logeant l'arbre à toile et d'une fixation (13) avec laquelle la marquise à caisson (10) peut être amenée sur un support de construction, **caractérisée en ce que** le caisson (11) est composé d'au moins trois segments de caisson (20, 21, 22, 23, 24) disposés en ligne et respectivement reliés entre eux à l'aide d'un étrier de maintien (12) au niveau de leurs extrémités orientées les unes vers les autres et que le bras articulé (15) ou le bras télescopique est placé avec son extrémité orientée vers le caisson (11) contre l'étrier de maintien (12) faisant partie de la fixation (13).

2. Marquise à caisson selon la revendication 1, **caractérisée en ce que** les segments de caisson (20, 21, 22, 23, 24) comportent respectivement, au niveau de leurs extrémités orientées les unes vers les autres, une partie d'étrier (14) et que les parties d'étrier (14) connexes sont reliées entre elles pour former l'étrier de maintien (12).

3. Marquise à caisson selon la revendication 1 ou 2, **caractérisée en ce que** le caisson (11) se compose de deux segments de caisson (20, 24) de même type prévus du côté d'extrémité et d'au moins un segment de caisson (21, 22, 23) central.

4. Marquise à caisson selon la revendication 3, **caractérisée en ce que** plusieurs segments de caisson (21, 22, 23) centraux sont prévus.

5. Marquise à caisson selon la revendication 4, **caractérisée en ce que** les segments de caisson (21, 22, 23) centraux sont réalisés de la même façon.

6. Marquise à caisson selon l'une quelconque des revendications 1 à 5, **caractérisée en ce que** l'étrier de maintien (12) comporte au moins une partie de crochet (18) pouvant être amenée en prise avec un profilé de maintien (26) d'une plaque de console (19) pouvant être amenée contre le support de construction.

7. Marquise à caisson selon la revendication 6, **caractérisée en ce que** l'étrier de maintien (12) comporte deux parties de crochet (18) placées à une certaine distance l'une de l'autre dans la direction longitudinale du caisson (11).

8. Marquise à caisson selon la revendication 6 ou 7, **caractérisée en ce que** chaque partie d'étrier (14) comporte une partie de crochet (18).
